# EUROPÄISCHE PATENTSCHRIFT

(11) **EP 0 220 372 B1**
(45) Veröffentlichungstag und Bekanntmachung des Hinweises auf die Patenterteilung: **24.01.1990**
(21) Anmeldenummer: 86108157.8
(22) Anmeldetag: 28.10.1983
(51) Int. Cl.: D06F 47/00

(54) **Kolbenpresse zum Entwässern eines Wäschepostens**
Piston press for extracting water from a laundry batch
Presse à piston pour essorer un lot de linge

(43) Veröffentlichungstag der Anmeldung: 06.05.1987
(62) Teilanmeldung aus: 83110791.7
(73) Patentinhaber: Senkingwerk GmbH, D-31137 Hildesheim (DE)
(72) Erfinder: Steinort, Hans, D-3200 Hildesheim (DE)

(56) Entgegenhaltungen:
- EP-A- 0 000 399
- EP-A- 0 051 721
- DE-A- 2 157 759
- FR-A- 2 381 859
- US-A- 4 306 495

## Beschreibung

Die Erfindung bezieht sich auf eine Kolbenpresse zum Entwässern eines Wäschepostens, mit einem mit einer flexiblen Auflage versehenen Preßstempel, welcher von oben in einen den Wäscheposten enthaltenden Druckbehälter einfährt, wobei an der Oberfläche des Druckbehälterrandes Preßgutfühler angeordnet sind.

Als allgemein bekannter Stand der Technik, von dem die vorliegende Erfindung ausgeht, ist es bereits bekannt, zur Überwachung des Ablaufs des Preßvorganges optische Preßgutfühler einzusetzen. Diese Art des Abfühlens des zu bearbeitenden Materials hat sich in der Praxis als nachteilig erwiesen, so daß ein funktionsrichtiger Ablauf des Preßvorganges nicht immer zu erzielen war.

Aufgabe der vorliegenden Erfindung ist es, eine Konstruktion der eingangs genannten Art zu schaffen, bei welcher auf einfache Weise eine genauere Überwachung des Verfahrensablaufs sichergestellt ist.

Diese Aufgabe wird erfindungsgemäß dadurch gelöst, daß die Preßgutfühler als Leitfähigkeitsfühler ausgebildet sind. Diese Preßgutfühler melden vorteilhafterweise die Anwesenheit von Festkörpern, Schüttgut oder Feuchtigkeit, wobei die Meldung immer dann stattfindet, wenn das Preßgut über die Fühler hinweg in den Druckbehälter eingebracht wird. Damit ist eine erhebliche Verbesserung der Überwachung gewährleistet.

In weiterer Ausgestaltung der Erfindung kann vor jedem Preßvorgang mittels der Preßgutfühler zunächst die Anwesenheit von Preßgut und danach die Abwesenheit von Preßgut abgefragt werden.

Die Erfindung wird nachfolgend anhand eines in der Zeichnung dargestellten Ausführungsbeispiels näher beschrieben. Die Zeichnung zeigt :
eine Kolbenpresse zum Entwässern eines Wäschepostens in schematischer Seitenansicht bei angehobenem Preßstempel.

Unterhalb eines Preßstempels 1 ist ein Druckbehälter 3 angeordnet, welcher auf einer ebenen, mit Entwässerungsöffnungen 8 versehenen Preßplatte 9 aufsitzt. Der Preßstempel 1 weist ein mit Wasser 10 gefülltes flexibles Kissen 4 auf. Beim Einfahren des Preßstempels 1 in den Druckbehälter wird der nicht näher dargestellte Wäscheposten zusammengedrückt. Anschließend fährt der Druckbehälter 3 nach Druckentlastung hoch und der Wäscheposten kann mittels eines Auswerfers 5 ausgestoßen werden.

Zur Verhinderung des Einfahrens des Preßstempels 1 in den Druckbehälter 3 bei Anwesenheit von Wäscheteilen auf dem Druckbehälter 3 sind ein oder mehrere elektronische Preßgutfühler 13 im zu überwachenden Bereich des Druckbehälters 3 installiert.

Diese Preßgutfühler 13 melden Anwesenheit von Festkörpern, Schüttgut oder Feuchtigkeit. Diese Meldung findet immer dann statt, wenn das Preßgut über die Fühler 13 hinweg in den Druckbehälter 3 fließt oder läuft. Dauert die Meldung länger als eine bestimmte vorgewählte Zeit, hat also ein Wäscheteil den überwachten Bereich innerhalb der gewählten Zeit den Druckbehälter 3 nicht verlassen, so wird der Betriebsablauf automatisch unterbrochen und ein Melder eingeschaltet.

Die Funktionsfähigkeit des Preßgutfühlers 13 wird dadurch geprüft, daß grundsätzlich vor jedem Preßvorgang erst die Anwesenheit von Preßgut und danach die Abwesenheit von Preßgut abgefragt wird. Erst wenn beide Bedingungen erfüllt sind, kann der Preßvorgang beginnen.

Im konkreten Fall ist jeder Preßgutfühler als Leitfähigkeitsfühler 13 ausgebildet. Es wird der elektrische Widerstand oder der elektrische Leitwert zwischen der Elektrode oder Meßsonde gegen das Grundmaterial des Druckbehälters festgestellt.

Jede Elektrode oder Meßsonde ist mittels Isolierhalter so in die Oberfläche des Druckbehälterrandes eingebettet, daß der Preßgutfluß nicht behindert wird.

## Patentansprüche

1. Kolbenpresse zum Entwässern eines Wäschepostens, mit einem mit einer flexiblen Auflage versehenen Preßstempel, welcher von oben in einen den Wäscheposten enthaltenden Druckbehälter einfährt, wobei an der Oberfläche des Druckbehälterrandes Preßgutfühler angeordnet sind dadurch gekennzeichnet, daß die Freßgutfühler (13) als Leitfähigkeitsfühler ausgebildet sind.

2. Kolbenpresse nach Anspruch 1, dadurch gekennzeichnet, daß vor jedem Preßvorgang mittels der Preßgutfühler (13) zunächst die Anwesenheit von Preßgut und danach die Abwesenheit von Preßgut abgefragt wird.

## Claims

1. A plunger press for dewatering a lot of laundry, comprising a press pin provided with a resilient layer, said press pin entering from above into a pressure container containing said lot of laundry, sensors detecting the material to be pressed being arranged at the upper edge of the pressure container, characterised by that the sensors (13) detecting the material to be pressed are conductivity sensors.

2. A plunger press according to claim 1, characterised by that prior to each pressing process, first the presence of the material to be pressed and then the absence of the latter is interrogated by the sensors (13).

## Revendications

1. Presse à piston destinée à l'assèchement d'un lot de linge, comprenant une tige de presse pourvue d'une couche flexible, cette tige de presse entrant d'en haut dans un réservoir à pression contenant ledit lot de linge, des capteurs détectant la matière à presser étant disposés au bord supérieur du réservoir à pression, caractérisée en ce que les capteurs (13) détectant la matière à presser sont des capteurs de conductibilité.

2. Presse selon la revendication 1, caractérisée en ce qu'avant chaque procédé de pression, premièrement la présence et puis l'absence de matière à presser sont interrogées par les capteurs (13).
